# EUROPÄISCHE PATENTSCHRIFT

(11) **EP 0 955 515 B1**
(45) Veröffentlichungstag und Bekanntmachung des Hinweises auf die Patenterteilung: **21.08.2002**
(21) Anmeldenummer: 99108210.8
(22) Anmeldetag: 27.04.1999
(51) Int. Cl.: F41H 1/02, F41H 5/04, A41D 13/04

(54) **Gewebe, insbesondere Stichschutzgewebe**
Fabric, in particular stab-resistant fabric
Tissu, en particulier tissu résistant aux coups de couteau

(30) Priorität: 04.05.1998 DE 19819737
(43) Veröffentlichungstag der Anmeldung: 10.11.1999
(73) Patentinhaber: Ziegler Mechanische Werkstatt, Metallgewebe und Arbeitsschutz GmbH, 75428 Illingen (DE)
(72) Erfinder: Ziegler, Bruno, 75428 Illingen (DE)
(74) Vertreter: Reinhardt, Harry

(56) Entgegenhaltungen:
- WO-A-94/24894
- WO-A-95/07033
- DE-A- 3 039 520
- FR-A- 1 178 565
- FR-A- 2 086 750
- FR-A- 2 692 649
- US-A- 3 602 285

## Beschreibung

Die Erfindung betrifft ein Gewebe, insbesondere ein Stichschutzgewebe nach dem Oberbegriff des Anspruches 1. Das Gewebe kann allerdings auch für andere Einsatzzwecke, z.B. als Schmuckgewebe eingesetzt werden.

Aus der dem Oberbegriff des Anspruches 1 zugrunde liegenden FR-A 2 692 649 ist ein Gewebe bekannt, bei dem kreisförmige Schuppen so miteinander verbunden werden, dass sich eine ziegeldachartige flächige Verbindung einstellt. Die einzelnen Schuppen besitzen jeweils zwei Arme, die von der Schuppe selbst nach oben zeigen und mit Ausnehmungen der benachbarten Schuppen verbunden werden. Dieses Gewebe kann auch als Stichschutzgewebe eingesetzt werden, ist jedoch aufgrund der durch die Kreisform bedingten Überlappung steif und unbeweglich. Zudem besteht die Gefahr, dass die an der Schuppe angeformten Verbindungsarme aufgrund ihrer Anordnung beschädigt werden.

Aus der FR-A 2 086 750 ist ein weiteres Gewebe bekannt, das im wesentlichen aus geradzahligen und geradlinigen Vielecken zusammengesetzt ist. Benachbarte Seiten besitzen Verbindungsarme bzw. Schlitze, so dass die Verbindungsarme einer Schuppe in die Schlitze der benachbarten Schuppe eintauchen können. Die Arme sind jedoch so ausgelegt, dass die lediglich durch das benachbarte Element gesteckt werden und dort durch entsprechenden Formschluss verriegeln. Dadurch ergibt sich ein Gewebe, bei dem die einzelnen Schuppen ohne Überlappung nebeneinander liegen. Im Eckbereich der Schuppen ist dieses Gewebe zudem nicht stichschutzsicher, da es für diesen Zweck auch nicht vorgesehen werden soll.

Aus der DE 30 39 520 A1 ist ein Gewebe bekannt, bei dem die Schuppen der verschiedenen Reihen mit den Schuppen der benachbarten Reihen verbunden sind. Eine flächige Verbindung unter gleichzeitigem ziegeldachartigen überlappen wird dort jedoch nicht realisiert, da die einzelnen Schuppen in der jeweiligen Reihe allenfalls aneinanderstoßen. Daher ist es zum Erhalt einer Panzerung erforderlich, daß das Gewebe in zusätzliches Material eingebettet wird, bzw. daß sogar mehrere Gewebe hintereinander angeordnet werden müssen. Erst dann kann dieses Gewebe einem Stich tatsächlich genügend Widerstand entgegensetzen. Dies führt jedoch zu einer beträchtlichen Gewichtzunahme eines so hergestellten Stichschutzgewebes.

Als Stichschutzgewebe zum Personenschutz sind auch Gewebe bekannt, die dadurch hergestellt werden, daß Schuppen mit Bohrungen versehen werden und die einzelnen Schuppen dann mittels Draht miteinander verbunden werden. Diese Art der Herstellung ist verhältnismäßig aufwendig, genügt aber zumindest den Sicherheitsanforderungen im europäischen Raum.

Als weitere Stichschutzgewebe werden z.B. im Metzgergewerbe Drahtschutzgewebe eingesetzt, die aus einer Vielzahl von miteinander verbundenen Ringen bestehen.

In manchen Ländern bestehen jedoch Anforderungen, denen keines dieser Gewebe gerecht wird. Es wird verlangt, daß die Stichschutzgewebe auch Schutz gegen Stichlinge und Eispickel bieten, die bei den vorbekannten Geweben diese ungehindert durchdringen können.

Ausgehend von diesem Stand der Technik liegt der Erfindung die Aufgabe zugrunde, ein Gewebe zu schaffen, das günstig herzustellen ist und auch erhöhten Sicherheitsanforderungen genügt.

Diese Aufgabe wird durch ein Gewebe mit den Merkmalen des Anspruches 1 gelöst.

Bei diesem Gewebe sind die Schuppen nicht mehr untereinander über gesonderte Verbindungselemente, wie z. B. Drahtringe, miteinander verbunden. Stattdessen sind die Verbindungselemente an den Schuppen unmittelbar angeformt, so daß sich von selbst bei Verbindung der verschiedenen Schuppen eine Überlappung der Schuppen ergibt. Dadurch ist es nicht mehr möglich, Stichlinge zwischen den Schuppen hindurchzuführen. Die einzige Stelle, die evtl. noch durchdrungen werden kann, sind die Bohrungen, in die die Verbindungselemente eintauchen, deren Durchmesser jedoch an die jeweiligen Anforderungen so angepaßt werden kann, daß nahezu kein Risiko mehr verbleibt. Die Verbindungselemente selbst sind aus dem gleichen Material wie die Schuppen hergestellt, so daß sie sich auch nicht so leicht aufbiegen lassen, selbst wenn ein Angreifer das Gewebe gewaltsam zu durchdringen sucht. Trotz der damit gegebenen flächigen Verbindung des Gewebes in sich ergibt sich durch das Zusammenspiel von Bohrung und Verbindungselement eine ausreichende Beweglichkeit.

Das Gewebe ist auch für andere Einsatzbereiche wie z. B. im Schmuck- oder Dekorationsbereich geeignet. Es ergibt sich nicht nur ein ästhetisches, weitestgehend geschlossenes Äußeres, aufgrund der weitestgehend vorhandenen Beweglichkeit kann dieses Gewebe sogar für viele Einsatzzwecke, wie z. B. als Armband oder als Grundmaterial zur Herstellung von Taschen eingesetzt werden.

Grundsätzlich kann die einzelne Schuppe eine beliebige Form aufweisen, bevorzugterweise wird jedoch eine quadratische Form gemäß den Ansprüchen 5 und 6 gewählt, deren Ecken abgerundet sind. Dadurch wird bei gleichbleibender Stichschutzsicherheit die Beweglichkeit gegenüber anderen Formen oder eckigen Formen erhöht, wobei gleichzeitig sichergestellt werden kann, daß eine vollflächige Überlappung stattfindet.

Im folgenden wird die Erfindung anhand von Ausführungsbeispielen näher erläutert. Es zeigen:
- Fig. 1: eine Ansicht einer einzelnen Schuppe,
- Fig. 2: zwei miteinander verbundene Schuppen,
- Fig. 3: eine weitere Ausführungsform einer Schuppe,
- Fig. 4: eine Ansicht des Gewebes von außen,
- Fig. 5: eine Ansicht des Gewebes von innen,
- Fig. 6: eine weitere Ausführungsform einer Schuppe.

Das Gewebe gemäß den Fign. 4 und 5 besteht aus einer Vielzahl von miteinander verbundenen Schuppen 10, 11, 12, die zur Verbindung untereinander Bohrungen 10a, 11a, 12a aufweisen, in die Verbindungselemente 10b, 11b, 12b in Form von Verbindungsarmen eintauchen. Dieses Gewebe kann z.B. als Stichschutzgewebe eingesetzt werden, da es aufgrund der vorhandenen Überlappung einem Durchstich einen erhöhten Widerstand entgegensetzt. Dadurch wird dieses Gewebe auch Anforderungen gerecht, die zur Zulassung des Gewebes als Stichschutzgewebe verlangen, daß ein Durchstich mittels eines Eispickels oder Stichlings nicht möglich ist.

Das Gewebe kann jedoch auch für andere Einsatzzwecke, sei es mit der Außenseite gemäß Fig. 4 nach außen oder mit der Innenseite gemäß Fig. 5 eingesetzt werden. Zum Beispiel bietet sich ein Einsatz im Schmuckbereich oder bei der Herstellung von metallischen Geweben für Aufnahmebehälter, wie z.B. Taschen an.

Gemäß Fig. 2 und 4 sind die Schuppen so angeordnet, daß sie sich ziegeldachartig überlappen. Gemäß den Fign. 1, 3 und 6 sind die Verbindungselemente 10b, 11b, 12b, 13b unmittelbar an den Schuppen 10, 11, 12, 13 angeformt. Durch das Eintauchen dieser Verbindungsarme gemäß Fig. 2 in die Bohrungen der benachbarten Schuppen ergibt sich von selbst eine Überlappung wie bei einem Ziegeldach. Wie dort liegt eine entsprechende Beweglichkeit trotzdem vor, so daß das Gewebe den Benutzer nicht in seinen Bewegungen hindert.

Die in ihrer Grundform untereinander identischen Schuppen 10 überlappen im Gewebe wenigstens zwei benachbarte Schuppen 14 (Fig. 5) und werden von wenigstens zwei Schuppen 11 überlappt. Bevorzugterweise hat die Schuppe eine Gestalt wie in Fig. 1 dargestellt. Jeder Bohrung 10a liegt ein als Verbindungselement 10b ausgebildeter Verbindungsarm auf der anderen Seite der Schuppe im wesentlichen diametral zum Mittelpunkt dieser Fläche gegenüber. Die Schuppe selbst weist eine gerade Zahl von Seiten 10c...10f oder in Fig. 6 12c...12h auf, wobei die Seiten, die eine Bohrung 10a, 12a enthalten, nebeneinander liegen und die Seiten, in denen wenigstens ein Verbindungselement 10b angeformt ist, ebenfalls nebeneinander liegen. Damit liegen die überlappenden Seiten und die überlappten Seiten jeweils nebeneinander. Dadurch ergibt sich die gewünschte ziegeldachartige Ausgestaltung, wie sie in Fig. 4 und 5 dargestellt ist. Die Schuppen überlappen sich von Reihe zu Reihe aber auch in der jeweiligen Reihe.

Ganz nach Wunsch kann auch eine Ausgestaltung gemäß Fig. 3 vorgenommen werden, wobei je Seite der Schuppe 13 mehrere Bohrungen 13a bzw. mehrere Verbindungselemente 13b vorgesehen sind. Die einzelnen Verbindungselemente können dadurch dünner ausgestaltet werden, so daß der Durchmesser der Bohrungen 13a reduziert werden kann, gleichzeitig führt dies jedoch zu einem Verlust an Beweglichkeit, da die Elemente steifer miteinander verbunden sind.

Bevorzugterweise ist die Grundform der Schuppen wie in Fig. 1 oder 3 ein Viereck mit abgerundeten Ecken, das vorzugsweise ein Quadrat ist. Die Quadratform führt zu einer optimalen Anordnung der Schuppen, da bei gleichbleibender Stichschutzsicherheit die Beweglichkeit gegenüber anderen Formen oder eckigen Formen erhöht wird und gleichzeitig sichergestellt werden kann, daß eine vollflächige Überlappung stattfindet. Gleichwohl sind auch andere Formen, wie z.B. eine sechseckige Form gemäß Fig. 6 möglich, sofern nur ein entsprechendes Überlappen sichergestellt werden kann. Werden allerdings derartige Formen gewählt und/oder die Ecken nicht abgerundet, ergibt sich ein früheres Sperren des Gewebes in sich, so daß die Beweglichkeit hierunter leidet.

Fig. 2 zeigt die Anordnung der einzelnen Schuppen nebeneinander. Das Verbindungselement 10b der dort überlappten Schuppe 10 greift in Fig. 2 von unten in die Bohrung 11a ein. Das Verbindungselement 10b wird dann umgebogen und über der überlappenden Schuppe 11 bis zur überlappten Schuppe 10 zurückgebogen. Dies wird solange fortgesetzt, bis das Ende 10b' des Verbindungselements 10b an der überlappten Schuppe 10 wieder anliegt.

Als Werkstoff für die Schuppen kommt grundsätzlich jedes Material in Betracht, das sich plastisch verformen läßt. Hiervon sind Kunststoffe, insbesondere im Schmuckbereich, ebensowenig wie Edelmetalle ausgeschlossen. Für den Stichschutzbereich sollte der Werkstoff geeignet sein, mit der Schuppe selbst auch entsprechende Angriffe abwehren zu können. Bevorzugterweise ist das Gewebe in diesem Falle daher metallisch. Um ein Einfädeln, insbesondere bei einer automatisierten Herstellung des Gewebes zu ermöglichen, sind die Enden 10b' der Verbindungselemente zugespitzt und stirnseitig abgerundet.

## Patentansprüche

1. Gewebe, insbesondere Stichschutzgewebe, bestehend aus einer Vielzahl von in der Grundform identischen, miteinander verbundenen Schuppen (10,11,12), die zur Verbindung untereinander Bohrungen (10a,11a,12a) aufweisen, in die Verbindungselemente (10b,11b,12b) eintauchen, die (10b,11b,12b) unmittelbar an den Schuppen (10,11,12) angeformt sind, wobei die Schuppen sich ziegeldachartig überlappen und zur flächigen Verbindung die Schuppe selbst im Gewebe wenigstens zwei benachbarte Schuppen (14) überlappt und von wenigstens zwei weiteren benachbarten Schuppen (11) überlappt ist,
**dadurch gekennzeichnet, dass** die Grundform der Schuppen ein geradzahliges, geradliniges Vieleck ist und dass das Verbindungselement zur Erzielung der Überlappung unter plastischer Verformung auf die Schuppe (11) hin umgebogen ist.

2. Gewebe nach Anspruch 1, **dadurch gekennzeichnet, daß** jeder Bohrung (10a,11a,12a) der Schuppe (10, 11, 12) ein als Verbindungselement (10b,11b,12b) ausgebildeter Verbindungsarm auf der anderen Seite der Schuppe im wesentlichen diametral gegenüberliegt.

3. Gewebe nach Anspruch 1 oder 2, **dadurch gekennzeichnet, daß** die Schuppen (10) eine gerade Zahl von Seiten (10c...10f; 12c... 12h) aufweisen, wobei die Seiten (10c,10d; 12c, 12d,12e), die wenigstens eine Bohrung (10a,12a) aufweisen, nebeneinander liegen, und die Seiten (10e,10f; 12f,12g,12h), an denen wenigstens ein Verbindungselement (10b,12b) angeformt ist, ebenfalls nebeneinander liegen.

4. Gewebe nach einem der Ansprüche 1-3, **dadurch gekennzeichnet, daß** je Seite der Schuppe (13) mehrere Bohrungen (13a) bzw. mehrere Verbindungselemente (13b) vorgesehen sind.

5. Gewebe nach einem der Ansprüche 1-4, **dadurch gekennzeichnet, daß** die Grundform der Schuppen (10, 11, 13) durch ein Viereck mit abgerundeten Ecken gebildet ist.

6. Gewebe nach Anspruch 5, **dadurch gekennzeichnet, daß** das Viereck ein Quadrat ist.

7. Gewebe nach einem der Ansprüche 1-6, **dadurch gekennzeichnet, daß** das Verbindungselement (10b) der überlappten Schuppe (10) von unten in die Bohrung (11a) eintaucht und über der überlappenden Schuppe (11) bis zur überlappten Schuppe (10) zurückgebogen ist und an letzterer mit seinem Ende (10b') anliegt.

## Claims

1. Fabric, especially pierce-proof fabric, comprising a plurality of interconnected scales (10,11,12) which have an identical basic shape and bores (10a,11a,12a) to connect them to one another, connecting members (10b,11b,12b) extending into said bores, which connecting members are directly formed on the scales (10,11,12), wherein the scales overlap one another in the manner of roof tiles (form an imbrication), and, in order to make a flat connection, the scale itself in the fabric overlaps at least two adjacent scales (14) and is overlapped by at least two additional adjacent scales (11),
**characterised in that** the basic shape of the scale has a polygonal shape with an even number of edges and straight lines between the edges and that the connecting member is bent to the scale (11) and is plastically deformed to obtain the overlapping.

2. Fabric according to claim 1, **characterized in that** a connecting arm, which is configured as the connecting member (10b,11b,12b), lies substantially diametrically opposite each bore (10a,11a,12a) in the scale (10,11,12), on the other side of the scale.

3. Fabric according to claim 1 or 2, **characterized in that** the scales (10) have an even number of sides (10c,..,10f, 12c,..,12h), the sides which have at least one bore (10a,12a) lying adjacent to one another, and the sides (10e,10f;12f,12g,12h) on which at least one connecting member (10b,12b) is formed also lying adjacent to one another.

4. Fabric according to claim 1-3, **characterized in that** a plurality of bores (13a) or respectively a plurality of connecting members (13b) are provided on each side of the scale (13).

5. Fabric according to claim 1-4, **characterized in that** the basic shape of the scales (10,11,13) is formed by a quadrilateral having rounded corners.

6. Fabric according to claim 5, **characterized in that** the quadrilateral is a square.

7. Fabric according to claim 1-6, **characterized in that** the connecting member (10b) of the overlapped scale (10) extends into the bore (11a) from below and is bent back over the overlapping scale (11) as far as the overlapped scale (10) and abuts against the latter with its end.

## Revendications

1. Tissu, en particulier tissu anti-percement, constitué d'un grand nombre d'écailles (10, 11, 12) identiques dans leur forme de base et reliées entre elles, qui présentent, pour leur liaison réciproque, des perçages (10a, 11a, 12a) dans lesquels s'engagent des éléments de liaison (10b, 11b, 12b), lesquels (10b, 11b, 12b) sont formés directement sur les écailles (10, 11, 12), les écailles se recouvrant à la manière de tuiles et, pour la liaison à plat, l'écaille recouvrant elle-même dans le tissu au moins deux écailles (14) voisines et étant recouvertes par au moins deux autres écailles (11) voisines, **caractérisé en ce que** la forme de base des écailles est un polygone pair et rectiligne et **en ce que** l'élément de liaison est recourbé, par déformation plastique, vers l'écaille (11), pour obtenir le recouvrement.

2. Tissu selon la revendication 1, **caractérisé en ce qu'**à chaque perçage (10a, 11a, 12a) de l'écaille (10, 11, 12) fait face sensiblement diamétralement un bras de liaison, conformé en élément de liaison (10b, 11b, 12b), sur l'autre côté de l'écaille.

3. Tissu selon la revendication 1 ou 2, **caractérisé en ce que** les écailles (10) présentent un nombre pair de côtés (10c... 10f; 12c... 12h), les côtés (10c, 10d ; 12c, 12d, 12e), qui présentent au moins un perçage (10a, 12a), étant juxtaposés et les côtés (10e, 10f; 12f, 12g, 12h), sur lesquels est formé au moins un élément de liaison (10b, 12b), étant également juxtaposés.

4. Tissu selon l'une des revendications 1 à 3, **caractérisé en ce que** pour chaque côté de l'écaille (13) sont prévus plusieurs perçages (13a) ou plusieurs éléments de liaison (13b).

5. Tissu selon l'une des revendications 1 à 4, **caractérisé en ce que** la forme de base des écailles (10, 11, 13) est formée par un quadrilatère aux angles arrondis.

6. Tissu selon la revendication 5, **caractérisé en ce que** le quadrilatère est un carré.

7. Tissu selon l'une des revendications 1 à 6, **caractérisé en ce que** l'élément de liaison (10b) de l'écaille (10) recouverte pénètre du bas dans le perçage (11a) et est replié, sur l'écaillé (11) recouvrante, jusqu'à l'écaille (10) recouverte, et s'applique contre cette dernière par son extrémité (10b').
